# FASCICULE DE BREVET EUROPEEN

(11) **EP 0 037 332 B1**
(45) Date de publication et mention de la délivrance du brevet: **29.06.1983**
(21) Numéro de dépôt: 81400486.7
(22) Date de dépôt: 27.03.1981
(51) Int. Cl.: B31F 1/28

(54) **Colleuse double face pour machine de fabrication de carton ondulé**
Beidseitige Klebevorrichtung für eine Wellpappenmaschine
Double face glueing device for a corrugating machine

(30) Priorité: 31.03.1980 FR 8007188
(43) Date de publication de la demande: 07.10.1981
(73) Titulaire: S.A. Martin, F-69600 Villeurbanne (FR)
(72) Inventeur: Berthelot, Daniel, F-01120 Montluel (FR); Chamard, André, F-69100 Villeurbanne (FR)
(74) Mandataire: Dupuy, Louis

## Description

La présente invention se rapporte aux machines destinées à confectionner, par collage à partir d'une ou plusieurs bandes de carton ondulé simple-face et d'une bande de papier- couverture, une bande de carton ondulé double-face, double-double, etc.

Pour confectionner par collage une bande de carton double-face par exemple, on utilise de manière classique une première machine, appelée "colleuse", dans laquelle d'une part la bande de papier-couverture est préchauffée, et d'autre part de la colle est déposée sur le sommet des cannelures de la bande de carton simple-face, après avoir effectué également un préchauffage de cette dernière. Cette colleuse est suivie d'une seconde machine, appelée "double-face" dans laquelle les deux bandes sont appliquées l'une sur l'autre et collées par chauffage de la colle préalablement déposée sur les crètes du carton simple-face.

Pour confectionner des bandes de carton ondulé d'épaisseur encore plus importante, telles que des bandes de carton double-double, triple, etc., on utilise une colleuse de même type alors munie de deux, trois, etc. poste d'encollage des crètes de chacune des bandes de carton simple-face utilisées. Toutes ces bandes ainsi que la bande de papier-couverture sont ensuite appliquées l'une sur l'autre et collées par chauffage dans la double-face.

Les colleuses connues actuellement utilisent un dispositif d'enduction tel que par exemple décrit et représenté à la figure 1 du brevet français n° 1.455.170. Dans un tel dispositif, la colle liquide contenue dans un bac est déposée sur le sommet des cannelures par frottement de celles-ci sur un rouleau applicateur qui trempe partiellement dans le bac et tourne en permanence. La bande préchauffée de carton simple-face est maintenue en contact avec le rouleau applicateur grâce à ,un rouleau presseur monté sur deux leviers articulés et maintenus en position par deux vérins de règlage de la position de ce rouleau presseur en fonction de la hauteur des cannelures.

On a pu constater qu'un tel dispositif ne permet pas un bon collage à grande vitesse. En effet, la nappe de carton simple-face a naturellement tendance à flotter lorsque sa vitesse de défilement est grande, c'est-à-dire à osciller entre une position de tension supérieure à sa valeur nominale et une position de tension inférieure à celle-ci. Comme le dispositif de retenue, c'est-à-dire le rouleau presseur, a un montage élastique par l'intermédiaire des vérins de règlage, le rouleau presseur se trouve soulevé lors de la forte tension de la bande, de sorte que les cannelures du carton simple-face ne recoivent alors pas de colle; quand la tension diminue pour devenir inférieure à sa valeur nominale, le rouleau presseur écrase la cannelure sous son poids, de sorte que celle-ci, restant écrasée, ne sera pas ultérieurement en contact avec le papiercouverture dans la double-face, et n'y sera donc pas collée.

Outre cet inconvénient d'un mauvais collage à grande vitesse, les dispositifs connus actuellement ne permettent pas de couper la nappe au moment de la fin d'une commande et de la garder en attente pour redémarrage automatique et immédiat au moment d'une nouvelle fabrication de même type. Avec ces dispositifs connus, il est nécessaire d'effectuer la mise en place initiale des nappes, ou "embarquement", entièrement à la main, ce qui introduit en particulier une perte de temps préjudiciable.

La colleuse de l'invention ne présente pas les inconvénients des dispositifs connus jusqu'alors. Elle est caractérisée en ce que sa ou ses dispositifs d'enduction sont munis chacun d'un- rouleau presseur équipé de moyens de retenue de la bande de carbon simple-face sur celui-ci.

L'invention sera explicitée plus en détails à l'aide de la description suivante de deux exemples non limitatifs de réalisation d'une colleuse pour la confection de carton ondulé double-double, en référence aux dessins annexés dans lesquels:
-la figure 1 est une vue latérale schématique d'une colleuse conforme à l'invention,
-la figure 2 est une coupe latérale agrandie d'un rouleau presseur équipant la colleuse de la figure 1,
-la figure 3 est une vue de face sur une section effectuée selon la direction AA' de la figure 2,
-la figure 4 est une vue latérale schématique d'une variante de colleuse conforme à l'invention.

La colleuse 1 schématisée sur la figure 1 est une colleuse à deux postes d'encollage (2, 3) des crètes de la bande unique (4) ou double (4, 5) de carton simple-face, et est donc susceptible de fonctionner soit pour la confection de carton double-face, soit pour la confection de carton double-double.

De manière extrêmement classique, chacun des postes d'encollage (2, 3) comporte un rouleau applicateur, ou rouleau colleur 6 trempant dans de la colle 7 contenue dans un bac 8. Le bac 8 a un double fond définissant un espace 9 dans lequel on fait circuler de l'eau de manière à éviter que la température de la colle ne s'élève trop.

L'épaisseur de colle véhiculée par le rouleau colleur 6 est fonction de l'écart règlable entre ce rouleau colleur et un rouleau lamineur 10, quelquefois appelé aussi rouleau docteur. De manière extrêmement classique également et non représentée, les cylindres 6 et 10 sont entrainés en rotation à partir d'un cylindre de la double-face par l'intermédiaire d'un arbre à joint de cardan, un moteur auxiliaire les entrainant par ailleurs à basse vitesse pendant les arrêts de machine pour éviter le séchage de la colle.

La nappe 4 de carton simple-face passe autour d'un rouleau de renvoi 11, libre en rotation, puis passe autour d'un rouleau presseur débrayable 12 qui l'applique, de manière connue en soi, contre le rouleau colleur 6, et est dirigée enfin vers la double-face. Par ailleurs, le. rouleau presseur 12 est règlable en position à l'aide d'un excentrique 13 permettant de déplacer les leviers d'extrémité 14 qui le supportent de manière rigide, ce mode de support et de règlage de position étant identique à celui utilisé ordinairement pour le cylindre lamineur 10.

Conformément à l'invention, le cylindre presseur 12 est un cylindre aspirant, de sorte qu'au moment de la prise de colle par le sommet de ses cannelures, la nappe de carton simple-face 4 est maintenue fermement contre le rouleau 12 contre lequel il reste appliqué sur une portion de circonférence non négligeable comme on peut le voir sur le dessin.

Comme on peut le voir également sur les figures 2 et 3, le cylindre 12 possède un espace intérieur creux 15 dans lequel on fait circuler de la vapeur staurante de façon à réaliser un préchauffage de la nappe 4. Dans le corps de la virole formée par le cylindre 12 sont perçés des canaux longitudinaux 16 régulièrement répartis. Des trous axiaux 17 d'un plus petit diamètre sont par ailleurs percés réguièrement le long de chaque canal 16 et mettent en communication chacun de ceux-ci avec des cavités plus larges 18 usinées sur l'extérieur du cylindre 12.

A chaque extrémité du cylindre 12, et sur la tranche de celui-ci, est installé un secteur 19 fixe, étanche, creux et en arc de cercle, qui s'appuie sur la partie de la tranche du cylindre 12 qui correspond à la zone de retenue du carton simple-face sur le cylindre 12. Chaque secteur 19 est relié à une pompe à vide non représentée et fonctionnant en permanence.

Lorsque le cylindre 12 tourne, chaque canal 16 passe alternativement dans les secteurs 19 puis à l'air libre. Le passage devant les secteurs 19 permet de transmettre la dépression due à la pompe à vide sur les cavités 18 qui correspondent aux canaux 16 se trouvant dans lesdits secteurs. Le carton est par suite maintenu par aspiration contre le cylindre presseur 12 dans toute la zone de retenue englobée par les secteurs 19. Le carton est ensuite libéré par remise à l'air libre des canaux 16 lorsque ceux-ci échappent aux secteurs 19.

De la même manière que les rouleaux 6 et 10, le rouleau débrayable 12 est entrainé en rotation à partir de la double-face et fonctionne donc en synchronisme avec le reste de la machine.

On voit donc qu'avec ce dispositif que, quelle que soit la tension qui s'exerce sur la nappe 4, la distance entre le cylindre presseur 12 et le cylindre colleur 6 reste rigoureusement constante et égale à celle règlée par l'excentrique 13, ce qui évite toute déformation de la cannelure et permet un dépôt régulier de colle. Par ailleurs, le cylindre 12, placé juste avant l'entrée de la double-face, étant chauffé à la vapeur saturante, cette disposition facilite le collage dans la double face, puisque le carton est chauffé plus près de la double-face, où se produit le collage, que sur les colleuses classiques où les cylindres préchauffeurs se trouvent à l'entrée de la colleuse. De plus, du fait de l'aspiration du cylindre 12 entrainé en rotation, la colleuse a un rôle moteur pour l'amenée du carton, ce qui permet une meilleure régulation du collage des deux nappes dans la double-face.

La machine représentée comporte, outre un second poste d'encollage 2 identique au poste 3 que l'on vient de décrire, un circuit d'amenée et de préchauffage de la nappe de papier- couverture 20 comportant outre un rouleau de renvoi 21, un rouleau préchauffeur 22 connu en soi mais qui a la particularité, conformément à l'invention, d'être un rouleau aspirant identique au rouleau 12 précédemment décrit, la retenue par aspiration étant définie par les secteurs 23 identiques aux secteurs 19. Cette disposition évite au papier couverture de glisser sur le rouleau préchauffeur de couverture 22, améliorant ainsi l'échange thermique. De plus, le rouleau 22, monté sur roue libre de manière classique pour tous les rouleaux entrainés équipant ce genre de machine, est muni en bout d'arbre d'un moteur auxiliaire 24 schématisé par des pointillés ce qui, après un arrêt de la machine et à l'aide de l'aspiration, facilite l'embarquement de la nappe de papier-couverture dans la double-face.

Pendant les arrêts de la machine ou en attente de fabrication, on débraye le rouleau débrayable 12 et on le dégage du rouleau colleur 6 en manoeuvrant l'excentrique 13. Le carton simple-face reste alors immobile et plaqué par aspiration sur le rouleau 12, ce qui lui évite de toucher le rouleau colleur 6 qui, comme on l'a dit précédemment, continue à tourner à basse vitesse pendant les arrêts de la machine. Il est donc possible ainsi de maintenir en attente d'embarquement le début d'une nappe de carton simple-face, alors qu'il est très difficile de le faire sur les colleuses actuelles, puisque rien ne retient le "mou" de la nappe entre le cylindre préchauffeur et le poste d'encollage. On peut donc ainsi préparer un embarquement ou laisser, après la fin d'une commande d'un certain type de cannelure, la nappe de ce type de cannelure engagée dans la colleuse. Pour ce faire, il est nécessaire de couper la nappe de simple-face quand la fabrication est terminée.

Conformément à l'invention, la nappe est coupée de façon à pouvoir rester ensuite plaquée sur le rouleau presseur 12 de la façon suivante:
Une lame 25 est montée a l'extrémité de la tige d'un vérin longtudinal 26 de manière que lorsque ladite tige est rentrée, la lame 25 se trouve sur le côté de la nappe en dehors de la zone de passage de celle-ci. Le vérin 26 est tel que la course de sa tige s'étende sur toute la largeur de la machine. Ce vérin est commandé par exemple par air comprimé.

Lorsque l'opérateur déclenche la coupe le vérin 26 est sollicité et la lame 25 traverse la largeur de la machine en coupant la nappe de carton simple-face. Comme le papier avance pendant la coupe, on réalise une coupe en biais, la pointe de carton déjà coupée continuant à avancer tant que la coupe n'est pas terminée. Quand la couple est terminée, on débraye le cylindre 12 qui s'arrête donc de tourner. La nappe engagée dans la colleuse reste maintenue par aspiration sur le rouleau 12. Le rouleau de renvoi 11 permet au carton d'avoir toujours le même circuit jusqu'au rouleau 12, de manière à ce que la lame 25 rencontre toujours la nappe de la même façon.

Selon une autre disposition de colleuse conforme à l'invention que l'on a schématisée sur la figure 4, les postes de collage (2, 3), identiques à ceux précédemments décrits, au lieu d'être implantés l'un au dessus de l'autre, sont implantés l'un derrière l'autre. Le préchauffeur de couverture 22 est alors contre le cylindre presseur 12 du premier poste amont d'encollage 3 comme représenté sur la figure, de manière à poser la nappe de simple-face 4 sur le papier-couverture 20, permettant ainsi de précoller ces deux nappes l'une sur l'autre juste après que la cannelure ait reçu la colle. Ainsi, le carton double-face sort de la colleuse en étant précollé, contrairement à la disposition actuelle où les deux nappes ne se collent que dans la double-face.

Un calibrage réalisé de manière classique de l'entraxe des rouleaux 12 et 23 permet de tenir compte de la hauteur de cannelure. Il en est de même sur le deuxième poste de collage 2 où un calibrage de l'entraxe entre son rouleau presseur 12 et un rouleau supplémentaire de soutien 27 non entrainé permet de tenir compte de la somme des hauteurs des cannelures.

## Revendications

1. Colleuse pour machine double-face de fabrication de carton ondulé du type comportant au moins un poste (3, 2) d'encollage des crêtes du carton simple-face (4, 5) et un cylindre (22) de préchauffage de la bande (20) de papier-couverture, chacun desdits postes d'encollage comportant un rouleau applicateur de colle (6) sur lesdites crêtes et un rouleau- presseur (12) de la bande de carton simple-face (4 ou 5) contre ledit rouleau applicateur, de position réglable, caractérisée en ce que chacun desdits rouleaux presseurs (12) est équipé de moyens de retenue (19, 16, 17, 18) de la bande de carton simple-face (4 ou 5) sur celui-ci.

2. Colleuse selon la revendication 1, caractérisé en ce que lesdits moyens permettent la retenue de la bande de carton simple-face sur une portion de la circonférence dudit rouleau presseur.

3. Colleuse selon la revendication 1 ou la revendication 2, caractérisée en ce que ledit rouleau presseur est également muni de moyens (15) de préchauffage de la bande (4 ou 5) de carton simple-face.

4. Colleuse selon l'une quelconque des revendications 1 à 3, caractérisée en ce que ledit rouleau presseur (12) est un rouleau entraîné et débrayable.

5. Colleuse selon l'une quelconque des revendications 1 à 4, caractérisée en ce que le cylindre (22) de préchauffage de la bande de papier-couverture est également muni de moyens de retenue de la bande de papier- couverture sur une portion de la circonférence de celui-ci.

6. Colleuse selon la revendication 5, caractérisée en ce que ledit cylindre (22) de préchauffage de papier-couverture est muni d'un moteur auxiliaire d'entraînement (24).

7. Colleuse selon l'une quelconque des revendications 1 à 5, caractérisée en ce que lesdits moyens de retenue sont des moyens d'aspiration.

8. Colleuse selon l'une quelconque des revendications 1 à 7, caractérisée en ce qu'elle est munie d'un organe de coupe (25, 26) de la bande (4 ou 5) de carton simple-face placé immédiatement en amont dudit cylindre presseur (12) et effectuant la coupe en se déplaçant sur toute la largeur de ladite bande.

9. Colleuse selon l'une quelconque des revendications 1 à 8, du type comportant plusieurs postes d'encollage (3, 2), caractérisée en ce que lesdits postes d'encollage sont implantés l'un derrière l'autre et en ce que le cylindre (22 de préchauffage de papier-couverture est placé contre le cylindre presseur du premier poste amont d'encollage (3, figure 4).

## Claims

1. Gluer for a double-face machine for making corrugated cardboard, of the type comprising at least one station (3, 2) for gluing the crests of the single-face cardboard (4, 5) and a cylinder (22) for preheating the web (20) of covering paper, each of the said gluing stations comprising a roller (6) for applying glue to the said crests and a roller (12) for pressing the web of single-face cardboard (4 or 5) against the said applicator roller and having an adjustable position, characterised in that each of the said pressure rollers (12) is equipped with means (19, 16, 17, 18) for retaining the web of single-face cardboard (4 or 5) on the pressure roller.

2. Gluer according to Claim 1, characterised in that the said means make it possible to retain the web of single-face cardboard on a portion of the circumference of the said pressure roller.

3. Gluer according to Claim 1 or Claim 2, characterised in that the said pressure roller is also equipped with means (15) for preheating the strip (4 or 5) of single-face cardboard.

4. Gluer according to any one of Claims 1 to 3, characterised in that the, said pressure roller (12) is a driven and disengageable roller.

5. Gluer according to any one of Claims 1 to 4, characterised in that the cylinder (22) for preheating the web of covering paper is also equipped with means for retaining the web of covering paper on a portion of the circumference of the cylinder.

6. Gluer according to Claim 5, characterised in that the said cylinder (22) for preheating the covering paper is equipped with an auxiliary drive motor (24).

7. Gluer according to any one of Claims 1 to 5, characterised in that the said retaining means are suction means.

8. Gluer according to any one of Claims 1 to 3, characterised in that it is equipped with a member (25, 26) for cutting the web (4 or 5) of single-face cardboard, located immediately upstream of the said pressure cylinder (12) and making the cut by moving over the entire width of the said web.

9. Gluer according to any one of Claims 1 to 8, of the type possessing several gluing stations (3, 2), characterised in that the said gluing stations are installed behind one another, and in that the cylinder (22) for preheating the covering paper is placed against the pressure cylinder of the first upstream gluing station (3, in Figure 4).

## Patentansprüche

1. Beleimvorrichtung für eine Maschine zur Herstellung doppelseitiger Wellpappe mit mindestens einem Stand (3, 2) zum Beleimen der Spitzen der einseitigen Wellpappe (4, 5) und einem Zylinder (22) zum Vorwärmen der Deckpapierbahn (20), wobei diese Beleimstände jeweils eine Leimauftragsrolle (6) auf diese Spitzen sowie eine lagenverstellbare Andruckrolle (12) der einseitigen Wellpappenbahn (4 bzw. 5) auf diese Auftragsrolle aufweist, dadurch gekennzeichnet, daß diese Andruckrollen (12) jeweils Haltemittel (19, 16, 17, 18) der einseitigen Wellpappenbahn (4 bzw. 5) auf diesen aufweisen.

2. Beleimvorrichtung nach Anspruch 1, dadurch gekennzeichnet, daß die einseitige Wellpappenbahn auf einem Umfangsabschnitt dieser Andruckrolle mit diesen Mitteln gehalten wird.

3. Beleimvorrichtung nach Anspruch 1 oder 2, dadurch gekennzeichnet, daß diese Andruckrolle ebenfalls Mittel (15) zum Vorwärmen der einseitigen Wellpappenbahn (4 bzw. 5) aufweist.

4. Beleimvorrichtung nach einem der Ansprüche 1 bis 3, dadurch gekennzeichnet, daß diese Andruckrolle (12) eine angetriebene, ausschaltbare Rolle ist.

5. Beleimvorrlchtung nach einem der Ansprüche 1 bis 4, dadurch gekennzeichnet, daß der Zylinder (22) zum Vorwärmen der Deckpapierbahn ebenfalls Haltemittel für die Deckpapierbahn auf einem Umfangsabschnitt desselben aufweist.

6. Beleimvorrichtung nach Anspruch 5, dadurch gekennzeichnet, daß dieser Zylinder (22) zum Vorwärmen der Deckpapierbahn mit einem Antriebhilfsmotor (24) ausgerüstet ist.

7. Beleimvorrichtung nach einem der Ansprüche 1 bis 5, dadurch gekennzeichnet, daß diese Haltemittel Saugmittel sind.

8. Beleimvorrichtung nach einem der Ansprüche 1 bis 7, dadurch gekennzeichnet, daß sie ein unmittelbar vor dieser Andruckrolle (12) angeordnetes Schneidelement (25, 26) der einseitigen Wellpappenbahn (4 bzw. 5) aufweist, das den Schnitt durch Verschiebung über die gesamte Breite dieser Bahn ausführt.

9. Beleimvorrichtung nach einem der Ansprüche 1 bis 8, mit mehreren Beleimstände (3, 2), dadurch gekennzeichnet, daß diese Beleimstände hintereinander angeordnet sind, und daß dieser Zylinder (22) zum Vorwärmen der Deckpapierbahn der Andruckrolle des ersten vorgeschalteten Beleimstandes (3, Abb. 4) zugeordnet ist.
